# EUROPÄISCHE PATENTSCHRIFT

(11) **EP 4 067 745 B1**
(45) Veröffentlichungstag und Bekanntmachung des Hinweises auf die Patenterteilung: **29.04.2026**
(21) Anmeldenummer: 22158010.3
(22) Anmeldetag: 22.02.2022
(51) Int. Cl.: F23K 5/00, F23N 1/00, F23N 5/24

(54) **VERFAHREN UND ANORDNUNG ZUR BEEINFLUSSUNG EINES VOLUMENSTROMES DURCH EINEN STRÖMUNGSWEG FÜR BRENNGAS ZU EINEM HEIZGERÄT**
METHOD AND ASSEMBLY FOR INFLUENCING A VOLUMETRIC FLOW THROUGH A FLOW PATH FOR FUEL GAS TO A HEATER
PROCÉDÉ ET DISPOSITIF D'INFLUENCE D'UN DÉBIT VOLUMIQUE AU MOYEN D'UNE VOIE D'ÉCOULEMENT POUR LE GAZ COMBUSTIBLE VERS UN APPAREIL DE CHAUFFAGE

(30) Priorität: 22.03.2021 DE 102021106987
(43) Veröffentlichungstag der Anmeldung: 05.10.2022
(73) Patentinhaber: Vaillant GmbH, 42859 Remscheid (DE)
(72) Erfinder: Oerder, Bodo, 42897 Remscheid (DE); Hopf, Matthias, 42855 Remscheid (DE); Tomczak, Jörg, 42327 Wuppertal (DE); Richter, Klaus, 42855 Remscheid (DE); Paul, Michael, 58332 Schwelm (DE); Kipp, Andreas, 45144 Essen (DE); Reinert, Andreas, 58455 Witten (DE); Fischer, Christian, 42859 Remscheid (DE)
(74) Vertreter: Popp, Carsten

(56) Entgegenhaltungen:
- EP-A1- 0 379 759
- WO-A1-2020/182902
- WO-A1-2021/078949

## Beschreibung

Die Erfindung betrifft ein Verfahren und eine Anordnung zur Beeinflussung eines Volumenstromes durch ein Brenngasventil eines Heizgerätes, das insbesondere mit Wasserstoff und/oder einem wasserstoffhaltigen Brenngas betreibbar ist. Wasserstoff als Brenngas oder als Beimischung zu Brenngasen wird immer wichtiger, und es werden große Anstrengen unternommen, neue oder auch existierende Heizgeräte für einen Betrieb damit zu ertüchtigen. Dabei geht es nicht nur um große Anlagen, sondern auch um Wandgeräte zur Erwärmung von Wasser und generell um Heizgeräte für die Beheizung von Gebäuden und/oder die Bereitstellung von warmem Wasser.

Die WO 2020/182 902 A1 offenbart Verfahren zum Betrieb von modulierenden, oberflächenstabilisierten Gasvormischbrennern und insbesondere von Brennern, bei denen das Brenngas mindestens 20 Volumenprozent Wasserstoff enthält. Ziel ist dabei, dass unter normalen Betriebsbedingungen ein Flammenrückschlag verhindert wird und die Auswirkungen auf den Gesamtwirkungsgrad des Wärmetauschers gering sind. Die Wahrscheinlichkeit eines Flammenrückschlags kann demnach stark verringert oder sogar beseitigt werden, indem das Verhältnis von Luft zu Brenngas bei niedrigeren Laststufen erhöht wird. Auf diese Weise wird bei geringerer Last die Austrittsgeschwindigkeit des aus dem Brennerdeck strömenden Vormischgases erhöht, die Flammengeschwindigkeit verringert und das Brennerdeck gekühlt.

Seit vielen Jahren werden bei mit Luft und Brenngas betriebenen Heizgeräten pneumatische Gasarmaturen eingesetzt, wie sie z. B. in der DE 38 41 86 A1 beschrieben sind. Solche Gasarmaturen liegen in einem Strömungsweg für das jeweilige Brenngas und geben diesen je nach Bedarf an Brenngas frei. Das Mischungsverhältnis von Brenngas zu Verbrennungsluft wird bei pneumatischen Gasarmaturen mechanisch vorgegeben, indem beispielsweise über Federn Steuermembrane vorgespannt werden. Eine Steuermembran hat aufgrund der physikalisch-technischen Materialeigenschaften in einem solchen System einen relativ engen Arbeitsbereich, d.h. ein möglicher minimaler Volumenstrom kann einen Grenzwert nicht unterschreiten, weil ansonsten bei entsprechend kleiner werdenden Steuerdrücken diese Membran die anliegenden Drücke nicht mehr reproduzierbar ausregeln kann. Bei Arbeitspunkten mit höheren Volumenströmen haben sich diese Gasarmaturen allerdings bewährt, so dass auch heute noch häufig diese robuste mechanische Lösung elektronisch geregelten Armaturen, bei denen verbrennungsrelevante Sensorik notwendig ist, vorgezogen wird. Auf die genaue Bauart kommt es im vorliegenden Fall nicht an, solange eine solche Gasarmatur einen Ventilkörper im Strömungsweg aufweist.

Die EP 0 379 759 A1 offenbart ein proportionales Steuerventil für ein Fluid, insbesondere für ein proportionales Steuerventil zur Steuerung der Gaszufuhr zu einem Gas-Wassererhitzer, der zur Versorgung mit warmem Wasser für ein Bad, eine Dusche und in einer Küche verwendet wird. Das Steuerventil umfasst einen Ventilabschnitt mit einer Klappe sowie ein magnetisches Mittel, das in der Nähe des Ventilabschnitts angeordnet und integral an dem Hauptdurchlass angebracht ist. Weiter ist einen beweglichen Körper, der innerhalb des magnetischen Mittels angeordnet ist und durch dieses betätigt wird, vorgesehen, um die Klappe des Ventilabschnitts direkt oder indirekt zu verschieben. Zudem ist ein elektrisches Steuermittel vorgesehen, das mit einem Erfassungsmittel zum Erfassen von zu steuernden charakteristischen Daten verbunden ist, wodurch der bewegliche Körper in Übereinstimmung mit den erfassten Daten gesteuert wird.

Die WO 2021/ 078 949 A1 als Stand der Technik nach Art. 54(3) EPÜ offenbart ein Verfahren zum Starten eines Brenners. In einer Luftzuführung und/oder Gaszuführung des Brenners ist ein Verschlusselement angeordnet, das beim Starten des Brenners einen dem Brenner zugeführten Gasstrom mindert und/oder einen dem Brenner zugeführten Luftstrom erhöht. Nachteilig können bei einem Defekt des Verschlusselementes unsichere Betriebszustände des Brenners auftreten.

Der Zündvorgang ist bei Heizgeräten ein besonders kritischer Vorgang und wird bei Geräten mit pneumatischen Gasarmaturen im Allgemeinen bei Belastungen von 50 - 80 % [Prozent] einer Nennlast, für die das Heizgerät ausgelegt ist, durchgeführt. Beim Zünden speziell von Wasserstoff-Luft-Gemischen oder Gemischen aus wasserstoffhaltigen Brenngasen und Luft ist es für eine sichere Zündung häufig sinnvoll, das Mischungsverhältnis von Brennstoff und Luft definiert abzumagern, d.h. die Brennstoffmenge zu reduzieren. Reiner Wasserstoff oder Beimischungen von Wasserstoff, beispielsweise in einer Größenordnung von 10 bis 30 %, in einem Brenngas bewirken eine sehr leichte Entzündbarkeit eines Gemisches mit Luft. Erfolgt eine auch nur geringfügig verspätete Zündung nach Zuführen des Gemisches in einen Verbrennungsraum, so kann es zu heftigen Verpuffungen (sogenannten harten Zündungen) kommen, was unerwünscht ist. Je magerer jedoch das Gemisch beim Zünden gemacht wird, desto weniger heftig fallen die Zündungen aus. Auch das Risiko eines Rückschlages von Flammen in einen Brennerkörper wird geringer. Es können noch Gemische aus Luft und Wasserstoff mit einer Luftzahl Lambda (Verhältnis von Luft zu Brenngas gegenüber einem stöchiometrischen Verhältnis) von z. B. 3 bis 10 gezündet werden, so dass ein breiter Spielraum zum Abmagern besteht. Nach erfolgreicher Zündung heizen sich für eine stabile Verbrennung relevante Bauteile aufgrund des Vorhandenseins einer Flamme auf, so dass dann ein geringeres Luft-Brenngas-Verhältnis eingestellt werden kann, welches meist deutlich niedriger als beim Zündvorgang liegt. Eine Veränderung z. B. von Lambda = 3 bis 10 während der Zündung auf Lambda = 1,2 bis 2 im Normalbetrieb ist mit einer Anpassung des sogenannten Offsets (Einstellung der Vorspannung einer Steuermembran z. B. mit einem Schrittmotor) einer pneumatischen Gasarmatur allein nicht möglich, weil sich dieser in erster Linie bei kleinen in der Gasarmatur wirkenden Steuerdrücken auswirkt, d.h. bei Teillast des Heizgerätes. Der Zündvorgang bei Geräten mit pneumatischen Gasarmaturen findet aber wie oben erwähnt bei relativ hoher Belastung (50 - 80 % der Nennlast) statt. Da bei einer pneumatischen Gasarmatur das Mischungsverhältnis von Brennstoff zu Luft mechanisch vorgegeben wird, ist es nicht ohne weiteres möglich, einen zeitlich begrenzten großen Einfluss auf die Mischungsverhältnisse während des Zündvorgangs zu nehmen.

Aufgabe der vorliegenden Erfindung ist, die mit Bezug auf den Stand der Technik geschilderten Probleme wenigstens teilweise zu lösen, und insbesondere die Schaffung eines Verfahrens und einer Anordnung zur Beeinflussung eines Volumenstromes durch einen Strömungsweg in einem pneumatischen Brenngasventil eines Heizgerätes, wobei die Anordnung einfach und geeignet für einen Alltagsbetrieb eines Heizgerätes sein soll.

Zur Lösung dieser Aufgabe dienen ein Verfahren und eine Anordnung gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt weitere Ausführungsbeispiele an.

Hierzu trägt ein Verfahren zur Beeinflussung eines Volumenstromes durch einen Strömungsweg für Brenngas zu einem Heizgerät bei, wobei der Strömungsweg ein pneumatisches Brenngasventil aufweist und wobei innerhalb oder außerhalb des Brenngasventils ein zusätzliches elektro-mechanisches Stellglied den Strömungsweg beeinflusst und dessen freien Querschnitt verengt und/oder begrenzt. Das Stellglied ist insbesondere so konzipiert, dass es in einer Ruheposition den Strömungsweg und das Brenngasventil (praktisch) nicht beeinflusst, während es, wenn es elektrisch angesteuert wird, einen Querschnitt des Strömungsweges (signifikant) verengt und/oder begrenzt. Wird es betätigt, so führt es zu einem deutlich magereren Gemisch, bis es wieder deaktiviert wird. Das wird beim Zünden eines Gemisches aus Luft und Wasserstoff oder einem wasserstoffhaltigen Brenngas angewandt, indem der Volumenstrom beim Starten des Heizgerätes zumindest bis zur Zündung des Gemisches reduziert wird. Auf diese Weise ist eine Zündung weniger heftig (hinsichtlich der Ausbildung von Druckstößen, Geräuschen etc.) und selbst bei etwas verzögerter Zündung entstehen keine Schäden durch eine eventuelle Verpuffung.

In einer bevorzugten Ausführungsform wirkt das zusätzliche Stellglied direkt oder indirekt auf einen Ventilkörper des Brenngasventils und begrenzt dessen Öffnung oder verringert diese. Im einfachsten Fall kann das Stellglied ein Stößel sein, der auf den Ventilkörper drückt und dessen Bewegung (und Öffnung) begrenzt oder der Bewegung entgegenwirkt. Der Stößel kann, aber muss nicht mit dem Ventilkörper fest verbunden sein.

Zur Lösung der Aufgabe trägt auch eine Anordnung zur Beeinflussung eines Volumenstromes durch einen Strömungsweg für Brenngas zu einem Heizgerät bei, wobei der Strömungsweg ein pneumatisches Brenngasventil aufweist und wobei innerhalb oder außerhalb des Brenngasventils ein zusätzliches elektro-mechanisches Stellglied vorhanden ist, welches einen Querschnitt des Strömungsweges verengen und/oder begrenzen kann, wobei das Stellglied direkt oder indirekt auf einen Ventilkörper des Brenngasventils im Strömungsweg wirkt.

Insbesondere kann das Stellglied mindestens zwei Positionen einnehmen, eine ohne Verengung des Querschnittes und eine mit Verengung des Querschnittes. Dies ist die einfachste und am leichtesten zu steuernde Variante, jedoch ist es auch möglich, nicht nur eine solche Schaltfunktion zu verwirklichen, sondern auch Zwischenpositionen oder eine kontinuierliche Verstellung zuzulassen.

In einer bevorzugten Ausführungsform ist das Stellglied von einer Magnetspule im Zusammenwirken mit einem Permanentmagneten oder einem magnetisierbaren Bauteil bewegbar. Die Magnetspule bewegt den Permanentmagneten oder das magnetisierbare Bauteil und damit das Stellglied (z. B. gegen eine Federkraft). Durch Einschalten eines Stromes in der Magnetspule wird das Stellglied aktiviert und durch Ausschalten wieder deaktiviert. Gegebenenfalls kann mit der Stärke des Stromes in der Magnetspule aber auch die Position des Stellgliedes eingestellt werden.

Im vorliegenden Fall ist das Stellglied mit einer Steuereinheit verbunden, die eingerichtet ist, einen Zündvorgang des Heizgerätes und das Stellglied zu steuern.

Die Erläuterungen zum Verfahren können zur näheren Charakterisierung der Anordnung herangezogen werden, und umgekehrt. Die Anordnung kann auch so eingerichtet sein, dass damit das Verfahren durchgeführt wird.

Schematische Ausführungsbeispiele der Erfindung, auf die diese jedoch nicht beschränkt ist, und die Funktionsweise des Verfahrens werden nun anhand der Zeichnung näher erläutert. Es stellen dar:
- Fig. 1:: ein pneumatisches Brenngasventil mit integriertem Stellglied, und
- Fig. 2:: einen Strömungsweg für Brenngas mit Brenngasventil und einem Stellglied zur Verengung eines Querschnittes.

Fig. 1 zeigt schematisch einen Strömungsweg 6 für Brenngas (reiner Wasserstoff oder Brenngas mit Wasserstoffanteil) durch ein pneumatisches Brenngasventil 1. Auf die genaue Bauart und Einzelheiten des Brenngasventils 1 kommt es im vorliegenden Fall nicht an. Jedenfalls aber muss es einen Ventilkörper 2 haben, der im Zusammenwirken mit einem Ventilsitz 14 einen Strömungsquerschnitt Q freigeben oder (teilweise) schließen kann. So kann bei freigegebenem Querschnitt Q ein Volumenstrom 11, 12 (durch Pfeile an einem Einlass und an einem Auslass angedeutet) durch das Brenngasventil 1 strömen. Bei einem pneumatischen Brenngasventil 1 (Regelventil) ist dieser Volumenstrom einem Luftstrom angepasst, der zusammen mit dem Brenngasstrom ein nicht dargestelltes Heizgerät speist. Zwar haben solche Brenngasventile eine Einstellmöglichkeit für das Verhältnis von Luft zu Brenngas, jedoch ist diese nicht für große Änderungen dieses Verhältnisses in allen Betriebssituationen geeignet, insbesondere nicht für eine signifikante Abmagerung des Gemisches beim Zünden eines Heizgerätes. Daher wird im vorliegenden Ausführungsbeispiel ein stabförmiges Stellglied 3 vorgesehen, welches elektro-mechanisch bewegbar ist und auf den Ventilkörper 2 wirkt. In einer Ruheposition P1 beeinflusst es den Ventilkörper 2 nicht in seiner Bewegung bzw. bewegt sich frei mit ihm. In einer Startposition P2 jedoch begrenzt es die Bewegung des Ventilkörpers 2 so, dass dieser nur einen begrenzten Querschnitt Q für den Volumenstrom 11, 12 freigeben kann. Dies hat zur Folge, dass (jedenfalls bei großen Luftströmen) weniger Brenngas im Verhältnis zu Luft zum Heizgerät strömt, was insbesondere beim Starten des Heizgerätes aus den oben beschriebenen Gründen erwünscht ist. Nach dem Starten des Heizgerätes kann das Stellglied 3 wieder in seine Ruheposition P1 zurückbewegt werden. Die Bewegung des Stellgliedes kann in beliebiger Weise bewirkt werden, die sich von einer Steuereinheit 16 auslösen lässt. Im vorliegenden Ausführungsbeispiel wird die Bewegung durch eine Tauchspule 4 in einem Gehäuse 5 bewirkt. Diese enthält eine Magnetspule 8, die von einer Stromquelle 10 über Zuleitungen 13 und einen Schalter 9 mit Strom versorgt werden kann. Die Steuereinheit 16 schließt und öffnet den Stromkreis nach den beschriebenen Anforderungen. Ein Permanentmagnet 7 wird bei geschlossenem Schalter 9 in die Magnetspule 8 gezogen (z. B. gegen die Kraft einer nicht dargestellten Feder) und bewegt das Stellglied 3 von der Ruheposition P1 in die Startposition P2. Analog funktioniert das auch mit einem magnetisierbaren Bauteil (z. B. aus Weicheisen) statt eines Permanentmagneten 7. Das Stellglied 3 kann (aber muss nicht) mit dem Permanentmagneten 7 und dem Ventilkörper 2 fest verbunden sein (und sich mit beiden bewegen). Es kann aber auch frei als Stößel ausgebildet sein, so dass es nur in der Startposition P2 direkten festen Kontakt zu Permanentmagnet 7 und Ventilkörper 2 hat. Grundsätzlich sind auch beliebige Zwischenstellungen zwischen P1 und P2 durch Einstellung eines entsprechenden Stromes in der Magnetspule 8 einstellbar, wofür aber im vorliegenden Fall kein Bedarf besteht. Das Stellglied 3 muss durch nicht dargestellte Dichteinrichtungen in dem Brenngasventil 1 geführt werden, damit kein Brenngas austreten kann.

In Fig. 2 ist eine alternative Ausführung der Erfindung schematisch dargestellt. Hier erfolgt die Beeinflussung des Volumenstromes 11, 12 im Strömungsweg 6 nicht durch Eingriff in das Brenngasventil 1, sondern stromaufwärts oder stromabwärts von diesem. Welche der beiden Möglichkeiten gewählt wird, hängt unter anderem von den Platzverhältnissen am jeweiligen Gerät und Ort ab. Der beschriebene Effekt der Abmagerung des Gemisches aus Luft und Brenngas beim Start eines Heizgerätes kann auch durch eine gezielt erzeugbare Verengung des Querschnittes Q des Strömungsweges 6 vor oder hinter dem Brenngasventil 1 erreicht werden. Eine einfache Verengungsmembran 15 wird dazu von dem Stellglied 3 teilweise in den Strömungsweg 6 gedrückt. In der Ruheposition P1 liegt die Verengungsmembran 15 quasi flach an einer Wand des Strömungsweges 6 an, wird aber in der Startposition P2 von dem Stellglied 3 in den Strömungsweg gedrückt und verengt oder begrenzt dadurch dessen freien Querschnitt Q. Der Antrieb und die Steuerung des Stellgliedes 3 können genau wie oben anhand von Fig. 1 beschreiben verwirklicht werden.

Die vorliegende Erfindung erlaubt es, mit einer einfachen und robusten Einrichtung den Volumenstrom an Wasserstoff oder wasserstoffhaltigem Brenngas durch ein pneumatisches Brenngasventil 1 für den Startvorgang eines Heizgerätes gezielt zu verringern, um den Zündvorgang sicherer und leichter steuerbar zu machen.

### Bezugszeichenliste

- 1: Pneumatisches Brenngasventil
- 2: Ventilkörper
- 3: Stellglied
- 4: Tauchspule
- 5: Gehäuse
- 6: Strömungsweg
- 7: Permanentmagnet
- 8: Magnetspule
- 9: Schalter
- 10: Stromquelle
- 11: Volumenstrom (Eintritt)
- 12: Volumenstrom (Austritt)
- 13: Zuleitungen
- 14: Ventilsitz
- 15: Verengungsmembran
- 16: Steuereinheit
- Q: Querschnitt
- P1: Ruheposition
- P2: Startposition

## Patentansprüche

1. Verfahren zur Beeinflussung eines Volumenstromes (11, 12) durch einen Strömungsweg (6) für Brenngas, nämlich Wasserstoff oder ein wasserstoffhaltiges Brenngas, zu einem Heizgerät beim Zünden eines Gemisches aus Luft und Brenngas, wobei der Strömungsweg (6) ein pneumatisches Brenngasventil (1) mit einem beweglichen Ventilkörper (2) aufweist, **dadurch gekennzeichnet, dass** innerhalb oder außerhalb des Brenngasventils (1) ein zusätzliches elektro-mechanisches Stellglied (3) den Strömungsweg (6) beeinflusst und dessen freien Querschnitt (Q) verengt und/oder begrenzt, wobei es in einer Ruheposition (P1) den Strömungsweg (6) und das Brenngasventil (1) nicht beeinflusst und wenn es elektrisch angesteuert wird den Querschnitt (Q) verengt oder begrenzt, und wobei mittels des elektro-mechanischen Stellgliedes (3) der Volumenstrom (11, 12) beim Starten des Heizgerätes zumindest bis zur Zündung des Gemisches reduziert wird, und dieses nach dem Starten in die Ruheposition (P1)bewegt wird, so dass der freie Querschnitt (Q) wieder erweitert wird.

2. Verfahren nach Anspruch 1, wobei das zusätzliche Stellglied (3) beim Starten des Heizgerätes auf den Ventilkörper (2) des Brenngasventils (1) wirkt und dessen Öffnung begrenzt oder verringert.

3. Verfahren nach Anspruch 2, wobei das zusätzliche Stellglied (3) stabförmig ist und der Ventilkörper (2) in der Ruheposition (P1) nicht mehr in seiner Bewegung vom elektro-mechanischen Stellglied (3) beeinflusst wird.

4. Verfahren nach Anspruch 1, wobei das zusätzliche Stellglied (3) beim Starten des Heizgerätes den Querschnitt (Q) des Strömungsweges (6) stromaufwärts oder stromabwärts des Brenngasventils (1) begrenzt oder verringert.

5. Verfahren nach Anspruch 4, wobei das zusätzliche Stellglied (3) beim Starten eine Verengungsmembran (15) teilweise in den Strömungsweg (6) drückt und nach dem Starten in eine Ruheposition (P1) die Verengungsmembran (15) flach an einer Wand des Strömungsweges (6) anliegt.

6. Anordnung zur Beeinflussung eines Volumenstromes (11, 12) durch einen Strömungsweg (6) für Brenngas zu einem Heizgerät, eingerichtet zur Zündung und Verbrennung eines Gemisches aus Luft und Brenngas, nämlich Wasserstoff oder ein wasserstoffhaltiges Brenngas, wobei die Anordnung mit dem Strömungsweg (6) ein pneumatisches Brenngasventil (1) aufweist, wobei innerhalb oder außerhalb des Brenngasventils (1) ein zusätzliches elektro-mechanisches Stellglied (3) vorhanden ist, welches einen freien Querschnitt (Q) des Strömungsweges (6) verengen und/oder begrenzen kann, das zusätzliche Stellglied (3) mit einer Steuereinheit (16) verbunden ist, die eingerichtet ist, einen Zündvorgang des Heizgerätes und das zusätzliche Stellglied (3) gemäß einem Verfahren nach einem der vorangehenden Ansprüche zu steuern, und wobei das zusätzliche Stellglied (3) auf einen Ventilkörper (2) des Brenngasventils (1) im Strömungsweg (6) oder eine Verengungsmembran (15) stromaufwärts oder stromabwärts des Brenngasventils (1) im Strömungsweg (6) wirkt.

7. Anordnung nach Anspruch 6, wobei das zusätzliche Stellglied (3) mindestens zwei Positionen (P1, P2) einnehmen kann, eine (P1) ohne Verengung des Querschnittes (Q) und eine (P2) mit Verengung des Querschnittes (Q).

8. Anordnung nach einem der Ansprüche 6 oder 7, wobei das zusätzliche Stellglied (3) von einer Magnetspule (8) im Zusammenwirken mit einem Permanentmagneten (7) oder einem magnetisierbaren Bauteil bewegbar ist.

## Claims

1. Method for influencing a volume flow (11, 12) through a flow path (6) for fuel gas, namely hydrogen or a hydrogen-containing fuel gas, to a heating appliance when igniting a mixture of air and fuel gas, wherein the flow path (6) comprises a pneumatic fuel gas valve (1) with a movable valve body (2), **characterised in that** an additional electro-mechanical actuator (3) inside or outside the fuel gas valve (1) influences the flow path (6) and narrows and/or limits its free cross-section (Q), whereby in a rest position (P1) it does not influence the flow path (6) and the fuel gas valve (1) in a rest position (P1), and when it is electrically activated, it narrows or limits the cross-section (Q) , and wherein the volume flow (11, 12) is reduced at least until the mixture is ignited when the heating appliance is started, and after starting it is moved to the rest position (P1) so that the free cross-section (Q) is widened again.

2. Method according to claim 1, wherein the additional actuator (3) acts on the valve body (2) of the combustion gas valve (1) when the heating appliance is started and limits or reduces its opening.

3. Method according to claim 2, wherein the additional actuator (3) is rod-shaped and the valve body (2) in the rest position (P1) is no longer influenced in its movement by the electro-mechanical actuator (3).

4. Method according to claim 1, wherein the additional actuator (3) limits or reduces the cross-section (Q) of the flow path (6) upstream or downstream of the fuel gas valve (1) when the heating appliance is started.

5. Method according to claim 4, wherein the additional actuator (3) partially presses a constriction membrane (15) into the flow path (6) during start-up and, after start-up, the constriction membrane (15) rests flat against a wall of the flow path (6) in a rest position (P1).

6. Arrangement for influencing a volume flow (11, 12) through a flow path (6) for fuel gas to a heating appliance designed for igniting and combusting a mixture of air and fuel gas, namely hydrogen or a hydrogen-containing fuel gas, wherein the arrangement with the flow path (6) has a pneumatic fuel gas valve (1), wherein inside or outside the fuel gas valve (1), which can narrow and/or limit a free cross-section (Q) of the flow path (6), the additional actuator (3) is connected to a control unit (16) which is designed to control an ignition process of the heating appliance and the additional actuator (3) in accordance with a method according to one of the preceding claims, and wherein the additional actuator (3) acts on a valve body (2) of the fuel gas valve (1) in the flow path (6) or on a constriction diaphragm (15) upstream or downstream of the fuel gas valve (1) in the flow path (6).

7. Arrangement according to claim 6, wherein the additional actuator (3) can assume at least two positions (P1, P2), one (P1) without constriction of the cross-section (Q) and one (P2) with constriction of the cross-section (Q).

8. Arrangement according to one of claims 6 or 7, wherein the additional actuator (3) can be moved by a solenoid coil (8) in cooperation with a permanent magnet (7) or a magnetisable component.

## Revendications

1. Procédé pour influencer un débit volumétrique (11, 12) à travers une voie d'écoulement (6) pour du gaz combustible, à savoir de l'hydrogène ou un gaz combustible contenant de l'hydrogène, vers un appareil de chauffage lors de l'allumage d'un mélange d'air et de gaz combustible, dans lequel la voie d'écoulement (6) présente une soupape de gaz combustible pneumatique (1) avec un corps de soupape mobile (2), **caractérisé en ce qu'**à l'intérieur ou à l'extérieur de la soupape de gaz combustible (1), un actionneur électromécanique supplémentaire (3) influence la voie d'écoulement (6) et rétrécit et/ou limite sa section transversale libre (Q), dans lequel, dans une position de repos (P1), il n'influence pas la voie d'écoulement (6) et la soupape de gaz combustible (1) et, lorsqu'il est commandé électriquement, il rétrécit ou limite la section transversale (Q), et dans lequel, au moyen de l'actionneur électromécanique (3), le débit volumétrique (11, 12) est réduit lors du démarrage de l'appareil de chauffage au moins jusqu'à l'allumage du mélange, et celui-ci est déplacé après le démarrage dans la position de repos (P1), de sorte que la section transversale libre (Q) soit à nouveau élargie.

2. Procédé selon la revendication 1, dans lequel l'actionneur supplémentaire (3) agit sur le corps de soupape (2) de la soupape de gaz combustible (1) lors du démarrage de l'appareil de chauffage et limite ou réduit son ouverture.

3. Procédé selon la revendication 2, dans lequel l'actionneur supplémentaire (3) est en forme de tige et le corps de soupape (2) n'est plus influencé dans son mouvement par l'actionneur électromécanique (3) dans la position de repos (P1).

4. Procédé selon la revendication 1, dans lequel l'actionneur supplémentaire (3) limite ou réduit la section transversale (Q) de la voie d'écoulement (6) en amont ou en aval de la soupape de gaz combustible (1) lors du démarrage de l'appareil de chauffage.

5. Procédé selon la revendication 4, dans lequel l'actionneur supplémentaire (3) presse partiellement une membrane de rétrécissement (15) dans la voie d'écoulement (6) lors du démarrage et, après le démarrage, la membrane de rétrécissement (15) repose à plat contre une paroi de la voie d'écoulement (6) dans une position de repos (P1).

6. Agencement pour influencer un débit volumétrique (11, 12) à travers une voie d'écoulement (6) pour du gaz combustible vers un appareil de chauffage, configuré pour l'allumage et la combustion d'un mélange d'air et de gaz combustible, à savoir de l'hydrogène ou un gaz combustible contenant de l'hydrogène, dans lequel l'agencement avec la voie d'écoulement (6) présente une soupape de gaz combustible pneumatique (1), dans lequel un actionneur électromécanique supplémentaire (3) est présent à l'intérieur ou à l'extérieur de la soupape de gaz combustible (1), lequel peut rétrécir et/ou limiter une section transversale libre (Q) de la voie d'écoulement (6), l'actionneur supplémentaire (3) est relié à un dispositif de commande (16) qui est configuré pour commander un processus d'allumage de l'appareil de chauffage et l'actionneur supplémentaire (3) conformément à un procédé selon l'une quelconque des revendications précédentes, et dans lequel l'actionneur supplémentaire (3) agit sur un corps de soupape (2) de la soupape de gaz combustible (1) dans la voie d'écoulement (6) ou une membrane de rétrécissement (15) en amont ou en aval de la soupape de gaz combustible (1) dans la voie d'écoulement (6).

7. Agencement selon la revendication 6, dans lequel l'actionneur supplémentaire (3) peut être réglé sur au moins deux positions (P1, P2), l'une (P1) sans rétrécissement de la section transversale (Q) et l'autre (P2) avec rétrécissement de la section transversale (Q).

8. Agencement selon l'une quelconque des revendications 6 ou 7, dans lequel l'actionneur supplémentaire (3) peut être déplacé par une bobine magnétique (8) en coopération avec un aimant permanent (7) ou un composant magnétisable.
